# FASCICULE DE BREVET EUROPEEN

(11) **EP 0 815 574 B1**
(45) Date de publication et mention de la délivrance du brevet: **02.06.1999**
(21) Numéro de dépôt: 96905911.2
(22) Date de dépôt: 05.03.1996
(51) Int. Cl.: H01H 35/42

(54) **CONTACTEUR ELECTRIQUE A DOUBLE DETECTION D'IMMERSION**
ELEKTRISCHER SCHALTER MIT DOPPELTEM EINTAUCHFÜHLER
ELECTRICAL SWITCH HAVING A DOUBLE IMMERSION SENSING FUNCTION

(30) Priorité: 10.03.1995 FR 9503076
(43) Date de publication de la demande: 07.01.1998
(73) Titulaire: PYROALLIANCE, 78130 Les Mureaux (FR); Anfosso, Roger, 83110 Sanary-sur-Mer (FR)
(72) Inventeur: ANFOSSO, Roger, F-83110 Sanary-sur-Mer (FR); GARDE, Franck, F-83130 La Garde (FR)
(74) Mandataire: Pech, Bernard
(86) Numéro de dépôt international: FR9600341
(87) Numéro de publication internationale: WO9628834

(56) Documents cités:
- EP-A- 0 174 891
- DE-A- 1 960 649

## Description

La présente invention se rapporte au domaine de la détection de l'immersion dans un milieu liquide.

Plus précisément, l'invention concerne un contacteur électrique selon le préambule de la revendication 1 disposé entre une source de courant électrique et un dispositif récepteur, le contacteur ne fermant le circuit électrique que s'il est immergé à une profondeur et pendant un laps de temps prédéterminés dans un milieu liquide défini; voir FR-A-2 569 305. Un contacteur selon l'invention trouve une application préférée dans le domaine du gonflement des gilets de sauvetage.

On connaît déjà, par exemple par le brevet US-A-3,739,673 des contacteurs électriques pour les travaux sous-marins comme par exemple le déclenchement d'un coupe-cable pyrotechnique. Le contacteur décrit dans ce brevet comprend notamment une coupelle rigide qui peut se déplacer axialement par rapport au corps du contacteur sous l'effet de la pression et mettre ainsi au contact deux lames initialement séparées par une entretoise partiellement déformable. De tels contacteurs donnent toute satisfaction pour des domaines de pression élevée et notamment les pressions engendrées par une explosion sous-marine. Cependant de tels contacteurs ne sont pas fiables sous faible immersion, notamment à cause du frottement du joint d'étanchéité placé entre la coupelle mobile et le reste du corps du contacteur.

On a alors cherché des contacteurs fonctionnant sous faible immersion et donc sous faible variation de pression par rapport à la pression atmosphérique. Un tel contacteur a, par exemple, été proposé dans le brevet FR-A-2 569 305 ou dans son correspondant EP-A-0 174 891. Selon cette solution le contacteur ne forme pas un élément indépendant mais est intégré à un dispositif pyrotechnique. Le déclenchement du circuit électrique n'est pas dû à la déformation mécanique d'une pièce mais est provoqué par une variation brusque de conductance liée à la pénétration du liquide dans le boîtier électrique au travers d'une membrane de très faible porosité réglée pour ne laisser passer le liquide que pour une immersion continue.

Si un tel contacteur est, en théorie, parfaitement fiable, en pratique son fonctionnement dépend de sa position au moment de l'immersion et sa fiabilité n'est pas totale.

Pour diverses applications comme, par exemple, le gonflement des gilets de sauvetage, l'homme de métier est donc toujours à la recherche d'un contacteur électrique présentant une grande fiabilité de fonctionnement sous faible immersion.

L'objet de la présente invention est précisément de proposer un tel contacteur.

L'invention concerne donc un contacteur électrique, déclenchable par immersion dans un milieu liquide, et comprenant un boîtier comportant un compartiment étanche aux liquides qui contient un circuit électronique interposé entre une source de courant électrique continu et une prise de distribution de courant, ledit circuit comprenant au moins une paire d'électrodes et un composant de connexion qui n'assure la connexion entre la source de courant continu et la prise de distribution que si une tension suffisante lui est appliquée, ledit compartiment présentant une paroi de détection d'immersion avec une face externe qui est en contact direct avec le liquide dans lequel est immergé le contacteur, caractérisé en ce que :
**i)** les extrémités libres de ladite paire d'électrodes sont situées sur la face externe de la paroi d'immersion, lesdites électrodes constituant ainsi une résistance variable en fonction de la nature du milieu se trouvant au contact de ladite paroi,
**ii)** ledit circuit électronique comporte une seconde paire d'électrodes dont les extrémités libres sont reliées à un élément sensible à la pression qui lui est appliquée et dont au moins une partie est située sur la face externe de ladite paroi d'immersion de manière à rendre lesdites électrodes sensibles à la pression du milieu se trouvant au contact de la dite paroi,
**iii)** ladite paroi de détection d'immersion comporte une ouverture fermée par une membrane microporeuse perméable aux gaz et imperméable au dit milieu liquide,
**iv)** ledit circuit électronique ne fournit au dit composant de connexion la tension suffisante que si chaque paire d'électrodes a identifié un franchissement de seuil prédéterminé pour ses paramètres de fonctionnement.

Ainsi lorsque la sortie de courant est branchée sur un dispositif récepteur, le contacteur selon l'invention ne fermera le circuit électrique que lorsque deux conditions seront simultanément réalisées :
- le contacteur doit être immergé pour que la résistance variable constituée par la première paire d'électrodes tombe en dessous de son seuil de fonctionnement,
- le contacteur doit être soumis à une pression suffisante pour que la deuxième paire d'électrodes reliées à l'élément sensible à la pression détecte dans son fonctionnement un franchissement de seuil.

Contrairement au contacteur objet du brevet FR-B-2 569 305, le contacteur selon l'invention est parfaitement fiable en toutes positions car il suffit que le milieu liquide recouvre la face externe de la paroi de détection d'immersion sans avoir à pénétrer dans le contacteur proprement dit. En effet la membrane microporeuse est imperméable aux liquides et n'a pour seule fonction que d'assurer, avant fonctionnement, la conservation de la pression atmosphérique ambiante dans le compartiment étanche.

Selon une première variante préférée de réalisation de l'invention le composant de connexion est choisi dans le groupe constitué par les semi-conducteurs et les relais.

Selon une seconde variante préférée, ledit élément sensible à la pression comporte un volume libre intérieur qui communique avec l'intérieur du compartiment étanche ce qui permet de garantir qu'avant fonctionnement ledit élément soit toujours calé sur la pression atmosphérique ambiante et puisse ainsi être sensible à de très faibles variations de pression, c'est-à-dire à de très faibles profondeurs d'immersion.

Dans ce but la dite membrane microporeuse sera avantageusement choisie dans le groupe constitué par les membranes hydrophobes et les membranes oléophobes selon le type de milieu liquide destiné à recevoir le contacteur et préférentiellement encore la dite membrane comportera au moins une couche de matière fibreuse en polytétrafluoroéthylène expansé.

Selon une troisième variante préférée, ledit boîtier comporte un logement étanche pour la source de courant continu qui sera avantageusement constituée par une pile électrique.

Selon une quatrième variante préférée, ladite paroi de détection d'immersion sera protégée par un capot extérieur muni d'ouvertures permettant à un liquide de venir au contact de la dite paroi.

Avantageusement ces ouvertures seront des ouvertures latérales permettant au dit capot d'assurer une protection frontale complète de la dite paroi de détection d'immersion.

Selon un premier mode préféré de réalisation de l'invention, le contacteur est caractérisé en ce que :
- les extrémités libres de la seconde paire d'électrodes sont reliées à une résistance de détection de force disposée sur la face externe de ladite paroi d'immersion de manière à constituer ainsi une résistance variable en fonction de la pression du milieu se trouvant au contact de ladite paroi,
- et en ce que ledit circuit électronique ne fournit au dit composant de connexion la tension suffisante que si chacune des deux résistances variables ainsi constituées devient inférieure à une résistance seuil propre prédéterminée.

Dans ce mode de réalisation de l'invention, le composant de connexion est avantageusement constitué par un transistor.

Selon une variante préférée, ledit circuit électronique comprend deux ponts diviseurs potentiométriques indépendants, connectés au dit composant de connexion et comportant chacun un comparateur d'entrée et un comparateur de sortie séparés par une diode, chaque pont contenant l'une des deux résistances variables associée à sa résistance seuil.

Avantageusement chaque pont diviseur sera constitué par un double amplificateur opérationnel de puissance et préférentiellement les deux ponts seront regroupés dans un quadruple amplificateur opérationnel de puissance unique.

Selon une autre variante préférée les deux ponts diviseurs sont branchés sur un intégrateur qui ne débloque les comparateurs de sortie que si les deux résistances variables sont tombées en dessous de leurs valeurs respectives pendant un laps de temps prédéterminé.

Il est ainsi possible avec ce premier mode de réalisation de l'invention d'ajouter pour la fermeture du circuit électrique une troisième condition relative à la durée de l'immersion.

Préférentiellement le dit intégrateur sera constitué par une résistance et par un condensateur.

Comme déjà indiqué plus haut, ladite résistance de détection de force comporte avantageusement un volume libre intérieur qui communique avec l'intérieur du compartiment étanche.

Selon un second mode préféré de réalisation de l'invention, le contacteur est caractérisé en ce que :
- les extrémités libres de la seconde paire d'électrodes sont reliées à un capteur de pression dont la partie sensible est située sur la face externe de la paroi de détection d'immersion et qui est principalement constitué par deux ponts de Wheatstone branchés sur ledit circuit électronique et modulables en fonction de la pression exercée sur ladite partie sensible de manière à générer entre lesdites électrodes une tension Tp variable en fonction de la pression du milieu se trouvant au contact de ladite paroi,
- et en ce que ledit circuit électronique ne fournit au dit composant de connexion la tension suffisante que si la première paire d'électrodes a identifié une résistance électrique Re inférieure à un seuil prédéterminé et que si la seconde paire d'électrodes a identifié une tension Tp supérieure à un seuil prédéterminé.

Dans ce second mode préféré de réalisation de l'invention le composant de connexion est avantageusement constitué par un thyristor.

Selon une variante préférée, ledit circuit électronique comprend alors quatre modules distincts, connectés au dit composant de connexion : une commande de puissance, un oscillateur, un détecteur de signal et un amplificateur microphonique ; l'oscillateur, le détecteur de signal et l'amplificateur microphonique ne pouvant être alimentés en tension que si la résistance électrique régnant entre la première paire d'électrodes a atteint son niveau seuil.

Avantageusement lesdites paires d'électrodes ne sont pas donc pas situées dans le même module, de manière à rendre la mise sous tension du module comportant ladite seconde paire d'électrodes, dépendante du module intégrant ladite première paire d'électrodes : la commande de puissance.

Préférentiellement, le module de commande puissance, placé entre la source de courant continu et la prise de distribution de courant, est branché en entrée sur la première paire d'électrodes et en sortie sur le détecteur de signal, de manière à commander la mise sous tension des trois autres modules. Le module de commande de puissance joue donc le rôle d'interrupteur pour les trois autres modules du circuit électronique.

Le module oscillateur, préférentiellement constitué par un amplificateur opérationnel est branché en entrée sur l'amplificateur microphonique et en sortie sur le capteur de pression, de manière à alimenter en courant alternatif ledit capteur de pression.

Le module détecteur de signal, préférentiellement constitué par un amplificateur opérationnel, est branché en entrée sur la commande puissance et en sortie sur l'amplificateur microphonique de manière à convertir la tension alternative amplifiée du dit capteur de pression en une tension continue.

Le module amplificateur microphonique, préférentiellement constitué par un amplificateur opérationnel, est branché en entrée sur le détecteur de signal et en sortie sur l'oscillateur, de manière à détecter une tension alternative croissante.

Préférentiellement lesdits amplificateurs opérationnels seront regroupés en un quadruple amplificateur opérationnel unique.

Selon une autre variante préférée, ledit capteur de pression comporte un volume libre interne qui communique avec l'intérieur du compartiment étanche, ce qui permet de garantir qu'avant fonctionnement ledit capteur de pression soit toujours calé sur la pression atmosphérique ambiante et puisse ainsi être sensible à de très faibles variations de pression, c'est-à-dire à de très faibles profondeurs d'immersion.

Ce second mode de réalisation de l'invention permet d'obtenir des contacteurs qui résistent particulièrement bien aux brouillards salins.

L'invention concerne également l'utilisation d'un contacteur électrique selon l'invention par branchement de la prise de distribution sur un dispositif pyrotechnique récepteur devant être déclenché en cas d'immersion. Une des nombreuses utilisations particulièrement avantageuses de l'invention consiste à brancher le contacteur sur un dispositif pyrotechnique permettant le gonflage d'objets, tels que par exemple :
- gilets des sauvetage,
- ballons de détection,
- ballons anti-chavirage, etc...

Le dispositif pyrotechnique peut avantageusement être constitué par un perforateur pyrotechnique couplé à une cartouche de gaz sous pression ou encore être constitué par un générateur pyrotechnique de gaz.

Une utilisation particulièrement avantageuse de l'invention consiste à brancher le contacteur sur un dispositif pyrotechnique de gonflage de gilets de sauvetage de manière à offrir des gilets de sauvetage à gonflement automatique en cas d'immersion prolongée des personnes qui les portent.

On décrit ci-après deux exemples de réalisation et un exemple d'application des contacteurs selon l'invention en se référant aux figures 1 à 11.

La figure **1** est une vue de dessus avec double arrachage partiel d'un contacteur réalisé selon le premier mode préféré de l'invention.

La figure **2** est une coupe selon A.A. du contacteur représenté à la figure 1.

La figure **3** est une vue schématique montrant le principe de constitution d'une résistance de détection de force.

La figure **4** est une vue partielle de dessus d'une résistance de détection de force utilisée dans le cadre de la présente invention.

La figure **5** est un schéma fonctionnel du circuit électronique du contacteur représenté à la figure 1.

La figure **6** est le diagramme de fonctionnement logique du circuit électronique représenté à la figure 5.

La figure **7** est une vue de dessus avec double arrachage d'un contacteur réalisé selon le deuxième mode préféré de l'invention.

La figure **8** est une coupe selon A.A. du contacteur représenté à la figure 7.

La figure **9** est un schéma fonctionnel du circuit électronique du contacteur représenté à la figure 7.

La figure **10** est un diagramme de fonctionnement logique du circuit électronique représenté à la figure 9.

La figure 11 est une vue simplifiée, partiellement arrachée, d'un contacteur selon l'invention branché sur un perforateur pyrotechnique.

On décrit maintenant en détails la structure et le fonctionnement du contacteur représenté aux figures 1 à 6.

L'invention concerne dans ce premier cas un contacteur électrique 21 destiné à détecter une immersion dans un milieu liquide. Ce contacteur 21 est constituée par un boîtier 22 comportant un compartiment 23 étanche aux liquides. Ce compartiment 23 contient un circuit électronique 24 interposé entre une source 25 de courant continu et une prise 26 de distribution de courant. Ledit circuit 24 comprend au moins un composant de connexion 27 qui n'assure la connexion entre la source 25 et la prise 26 que si une tension suffisante lui est appliquée par le reste du circuit électronique dont la description détaillée figure un peu plus loin dans la description. Ce composant de connexion est avantageusement un transistor comme représenté à la figure 5.

Comme représenté à la figure 1 le boîtier 22 comporte un logement étanche 28 pour la source de courant continu 25 qui sera avantageusement constitué par une pile au lithium de 3,6 volts pour les applications destinées au gonflage des gilets de sauvetage.

Ledit compartiment étanche 23 présente une paroi 29 de détection d'immersion dont la face externe 30 est en contact direct avec le liquide dans lequel est immergé le contacteur 21.

Selon une première caractéristique de l'invention le dit circuit électronique 24 comporte une première paire d'électrodes 31 et 32 qui traversent la paroi de détection d'immersion 29. Ainsi l'extrémité libre de chacune de ces deux électrodes se trouve située sur la face externe 30 de la paroi d'immersion 29 et les deux électrodes 31 et 32 constituent une résistance variable R₃ en fonction de la nature du milieu, gazeux ou liquide, se trouvant au contact de ladite paroi.

Selon une seconde caractéristique de l'invention le circuit électronique 24 comporte une seconde paire d'électrodes 33 et 34 dont les extrémités sont reliées à une résistance de détection de force 35 disposée sur la face externe 30 de ladite paroi d'immersion 29 de manière à constituer ainsi une résistance variable R₄ en fonction de la pression régnant sur la dite paroi.

En se reportant plus particulièrement aux figures 3 et 4 on observe que la résistance 35 de détection de force se compose d'une tête 36 prolongée par une queue 37 contenant les électrodes 33 et 34.

La tête 36 comporte un ensemble de deux feuilles 38 et 39 de polymère laminées et assemblées de manière à laisser subsister entre elles, au repos, un volume libre intérieur 40.

Sur la feuille 39 est disposé un réseau de pistes conductrices 41 et 42 provenant des électrodes 33 et 34, ces pistes étant interpénétrées sans contact entre elles.

Sur la feuille 38 est déposée une couche 43 de polymère semi-conducteur. Lorsqu'une force s'exerce sur les surfaces extérieures des feuilles 38 et 39, celles-ci s'écrasent l'une contre l'autre et le polymère 43 vient établir une liaison électrique entre les pistes 41 et 42. La tête 36 de la résistance 35 repose sur la face externe 30 de la paroi de détection d'immersion 29 tandis que la queue 37 pénètre par une ouverture 44 colmatée par un joint d'étanchéité 45 dans le compartiment étanche 23 de manière à conduire les électrodes 33 et 34 jusqu'au circuit électronique 24.

De manière à garantir une bonne sensibilité de la résistance de détection de force 35 aux faibles variations de pression la queue 37 comporte un canal creux 46 qui met en communication le volume libre 40 avec l'intérieur du compartiment étanche 23.

De telles résistances de détection de force sont commercialisées par la société "INTERLINK" sous la marque de commerce "FSR"®.

Selon une troisième caractéristique de l'invention la paroi de détection d'immersion 29 comporte une ouverture 47 fermée par une membrane microporeuse 48 perméable aux gaz et imperméable au dit milieu liquide. Ainsi on garantit qu'avant fonctionnement la pression régnant dans le compartiment étanche 23 et dans le volume libre 40 de la résistance 35 est en permanence égale à la pression atmosphérique ambiante ce qui permet à la résistance 35 d'être sensible à de très faibles augmentations de pression par rapport à ladite pression atmosphérique ambiante. Préférentiellement ladite membrane microporeuse 48 est choisie dans le groupe constitué par les membranes hydrophobes et les membranes oléophobes.

Avantageusement encore ladite membrane microporeuse 48 comportera au moins une couche de matière fibreuse en polytétrafluoroéthylène expansé.

Ainsi constituée ladite paroi de détection d'immersion 29 peut constituer une face externe du contacteur 21 ; mais selon une réalisation préférée de l'invention, la paroi de détection d'immersion 29 sera protégée par un capot extérieur 49 muni d'ouvertures 50 permettant à un liquide de venir au contact de la dite paroi. Comme représenté aux figures 1 et 2, les ouvertures 50 seront avantageusement des ouvertures latérales de manière à ce que le capot 49 puisse assurer une protection frontale complète de la paroi 29.

Selon une quatrième caractéristique de l'invention le circuit électronique 24 ne fournit au dit composant de connexion une tension suffisante pour le rendre "passant" que si chacune des deux résistances variables R3 et R4 devient inférieure à une résistance seuil propre déterminée. Cette double condition implique qu'à la fois la résistance entre les électrodes 31 et 32 soit suffisamment abaissée par immersion de ces dernières dans un milieu liquide prédéterminé et que la résistance entre les électrodes 33 et 34 soit également suffisamment abaissée sous l'effet d'une augmentation de la pression exercée sur la résistance 35 pour devenir inférieure à une valeur prédéterminée.

On décrit maintenant la réalisation concrète de cette quatrième caractéristique en se référant plus particulièrement aux figures 5 et 6.

On reconnaît sur la figure 5 la source 25 de courant continu présentant une borne positive 25a et une borne négative 25b ainsi que la prise de distribution de courant 26 présentant une bonne positive 26a et une borne négative 26b. La borne positive 26a de la prise 26 est reliée directement à la borne positive 25a de la source 25, tandis que la borne négative 26b de la prise 26 est reliée à la borne négative 25b de la source 25 par l'intermédiaire d'une transistor 27 dont la troisième borne est branchée sur le circuit électronique 24 alimenté en courant continu par la source 25 selon les indications figurant sur la figure 5.

Le transistor 27 est protégé contre les surtensions par une résistance 49 et par un condensateur 500 reliés à la masse.

Le circuit électronique 24 comprend deux ponts diviseurs potentiométriques indépendants L1 et L2 fictivement isolés sur la figure 5 par des périmètres pointillés. Ces ponts sont connectés au transistor 27 et comportent chacun un comparateur d'entrée 51 ou 52 et un comparateur de sortie 53 ou 54 séparés par une diode 55 ou 56.

Chaque pont contient l'une des deux résistances variables R₃ et R₄, la résistance R₃ étant associée à sa résistance seuil spécifique constituée par les résistances 4.1 et 4.1' et la résistance R4 étant associée à sa résistance seuil spécifique constituée par les résistances 4.2. et 4.2'.

Deux condensateurs 57 et 58 ainsi que neuf résistances 59, 60, 61, 62, 63, 64, 65, 66 et 67 complètent l'équilibrage des deux points. Trois résistances 68, 69 et 70 protègent le circuit électronique 24.

Chaque pont diviseur L1 et L2 sera avantageusement constitué par un double amplificateur opérationnel de puissance, ou, mieux encore, les deux ponts diviseurs L1 et L2 seront intégrés dans un quadruple amplificateur opérationnel de puissance et ne constitueront ainsi qu'un composant unique du circuit 24.

Selon une réalisation préférée de l'invention les ponts diviseurs L1 et L2 sont branchés sur un intégrateur 71 fictivement isolé sur la figure 5 par un périmètre pointillé. L'intégrateur 71 permet de ne débloquer les comparateurs de sortie 53 et 54 que si les deux résistances variables R₃ et R₄ sont tombées en dessous de leurs valeurs seuil respectives pendant un laps de temps prédéterminé.

Avantageusement l'intégrateur 71 sera constitué par une résistance 72 et par un condensateur 73.

On décrit maintenant la logique de fonctionnement du contacteur selon l'invention en se référant plus particulièrement au diagramme représenté à la figure 6 sur lequel :
■ **Vn** (V₁,V₂,V₃...) symbolise la tension existant à la borne n (1,2,3...) du circuit 24 tel que représenté à la figure 5,
■ **Vcc** symbolise la tension fournie par la source 25,
■ **0** symbolise l'état initial non passant,
■ **1** symbolise l'état passant après basculement des comparateurs.

Lorsque le contacteur 21 n'est pas immergé, les résistances R₃ et R₄ sont très élevées, voire infinies, les tensions V₂ et V₆ aux bornes des comparateurs d'entrée 51 et 52 sont voisines de la tension de référence fournie par la source 25 tandis que les tensions V₃ et V₅ sont sensiblement égales à la moitié de cette tension de référence.

Dans ces conditions les tensions V₁ et V₇ aux bornes des comparateurs d'entrée 51 et 52 et V₁₂ et V₁₀ aux bornes des comparateurs de sortie 53 et 54 sont insuffisantes pour rendre les diodes 55 et 56 passantes et les tensions V₁₄ et V₈ fournies par les comparateurs de sortie sont insuffisantes pour rendre passant le transistor 27. Aucun courant ne peut donc être fourni par la prise de distribution 26 puisque la borne 26b de cette dernière n'est pas connectée à la borne 25b de la source 25 de courant continu.

Lorsque le contacteur 21 est immergé à une profondeur suffisante, la résistance R₃ devient inférieure à sa valeur seuil 4.1 + 4.1' et la résistance R₄ devient inférieure à sa valeur seuil 4.2 + 4.2'. Dans ces conditions aux bornes du comparateur d'entrée 52 la tension V₆ devient inférieure à la tension V₅ tandis qu'aux bornes du comparateur d'entrée 51 la tension V₂ devient inférieure à la tension V₃. Les tensions V1 et V₇ d'une part, V₁₀ et V₁₂ d'autres part acquièrent alors des valeurs suffisantes pour rendre les diodes 55 et 56 passantes dans la mesure où l'intégrateur 71 a débloqué le système. Les tensions V14 et V8 fournies par les comparateurs de sortie sont alors suffisantes pour rendre passant le transistor 27, la borne 26b de la prise 26 est alors connectée à la borne 25b de la source 25 et la prise 26 peut distribuer du courant.

Le diagramme de fonctionnement donné à la figure 6 montre que si l'une des deux conditions relatives à la présence d'un milieu liquide et à l'existence d'une surpression par rapport à la pression atmosphérique ambiante n'est pas réalisée, le contacteur 21 restera ouvert car l'une des diodes 55 ou 56 demeurera non passante. Il en va de même si le laps de temps nécessaire au fonctionnement de l'intégrateur 71 n'est pas respecté, étant précisé qu'en l'absence d'intégrateur ce laps de temps est nul, dans ce dernier cas le contacteur répond dès qu'il est immergé à une certaine profondeur.

Le contacteur selon l'invention présente ainsi de grandes possibilités de réglage des seuils de déclenchement :
**i)** par le choix des valeurs des résistances 4.1 et 4.1' il est possible de déterminer le type de milieu liquide susceptible de provoquer le fonctionnement du contacteur ; il est ainsi possible, par exemple, de distinguer une immersion dans l'eau de mer d'une immersion dans l'eau douce.
**ii)** par le choix des valeurs des résistances 4.2 et 4.2' il est possible de déterminer la profondeur minimale d'immersion susceptible de provoquer le fonctionnement du contacteur.
**iii)** par le choix du condensateur 73 il est possible de déterminer la durée minimale d'immersion nécessaire pour provoquer le fonctionnement du contacteur.

On décrit maintenant en détails la structure et le fonctionnement du contacteur représenté aux figures 7 à 10.

L'invention concerne dans ce second cas un contacteur électrique 121 destiné à détecter une immersion dans un milieu liquide. Ce contacteur 121 est constitué par un boîtier 122 comportant un compartiment 123 étanche aux liquides. Ce compartiment 123 contient un circuit électronique 124 interposé entre une source 125 de distribution de courant continu et une prise 126 de distribution de courant. Ledit circuit électronique 124 comprend au moins un composant de connexion 127 qui n'assure la connexion entre la source de courant et la prise de distribution 126 que si une tension suffisante lui est transmise par le reste du circuit électronique 124, dont la description détaillée figure un plus loin dans la description. Ce composant de connexion est avantageusement un thyristor comme représenté à la figure 9.

Comme représenté à la figure 7, le boîtier 122 comporte un logement étanche 128 pour la source de courant continu 125 qui est avantageusement constituée par une pile pour les applications destinées au gonflage des réservoirs gonflables pour la sécurité de biens ou de personnes.

Ledit compartiment étanche présente une paroi 129 de détection d'immersion dont la face externe 130 est en contact direct avec le liquide dans lequel est immergé le contacteur 121.

Selon une première caractéristique de l'invention, ledit circuit électronique 124 comporte une première paire d'électrodes 131 et 132 qui traversent la paroi de détection d'immersion 129. Ainsi, l'extrémité libre de chacune de ces deux électrodes se trouve située sur la face externe 130 de la paroi de détection d'immersion 129 et les deux électrodes 131 et 132 constituent une résistance variable Re en fonction de la nature du milieu, gazeux ou liquide, se trouvant au contact de la dite paroi de détection d'immersion 129.

Selon une seconde caractéristique de l'invention, le circuit électronique 124 possède une seconde paire d'électrodes 133 et 134 dont les extrémités sont reliées à un capteur de pression 135 dont l'une des extrémités passant par une ouverture 144, colmatée par un joint d'étanchéité 145 est située sur la face externe 130 de la paroi de détection d'immersion 129, de manière à générer une tension variable Tp en fonction de la pression du milieu se trouvant en contact de ladite paroi de détection d'immersion 129. Le capteur 135 comporte un volume libre 140 qui communique avec l'intérieur du compartiment 123.

Selon une troisième caractéristique de l'invention, la paroi de détection d'immersion 129 comporte une ouverture 147 fermée par une membrane microporeuse 148 perméable aux gaz et imperméable au dit milieu liquide. Ainsi on garantit qu'avant fonctionnement, la pression régnant dans le compartiment étanche 123 et dans le volume libre 140 du capteur de pression 135 est en permanence égale à la pression atmosphérique ambiante, ce qui permet au capteur de pression 135 d'être sensible à de très faibles variations de pression par rapport à ladite pression atmosphérique ambiante. Préférentiellement, ladite membrane microporeuse 148 est choisie dans le groupe constitué par les membranes hydrophobes ou oléophobes.

Avantageusement encore, ladite membrane microporeuse 148 comportera au moins une couche de matière fibreuse en polytétrafluoréthylène expansé.

Ainsi constituée ladite paroi de détection d'immersion 129 peut constituer une face externe du contacteur 121 ; mais selon une réalisation préférée de l'invention, la paroi de détection d'immersion 129 sera protégée par un capot extérieur 149 muni d'ouvertures 150 permettant à un liquide de venir au contact de ladite paroi. Comme représenté aux figures 7 et 8, les ouvertures 150 seront avantageusement des ouvertures latérales de manière à ce que le capot 149 puisse assurer une protection frontale complète de la paroi 129.

Selon une quatrième caractéristique de l'invention, le circuit électronique 124 ne fournit au dit composant de connexion 127 une tension suffisante pour le rendre "passant" que si la résistance Re et la tension Tp ont respectivement franchi leur propre seuil prédéterminé. Cette double condition implique qu'à la fois la résistance entre les électrodes 131 et 132 soit suffisamment abaissée par immersion de ces dernières dans un milieu liquide prédéterminé, et que la tension Tp entre les électrodes 133 et 134 soit également suffisamment augmentée sous l'effet de la pression exercée sur le capteur de pression 135.

On décrit maintenant la réalisation concrète de cette quatrième caractéristique en se référant plus particulièrement aux figures 9 et 10.

On reconnaît sur la figure 9 la source de courant continu 125 présentant une borne positive 125a et une borne négative 125b ainsi que la prise de distribution de courant 126 présentant une borne positive 126a et une borne négative 126b. La borne positive 126a de la prise de distribution de courant est reliée directement à la borne positive 125a de la source de courant continu 125, tandis que la borne négative 126b de la prise de distribution 126 est reliée à la borne négative 125b de la source de courant continu 125 par l'intermédiaire d'un thyristor 127 dont la troisième borne est branchée sur le circuit électronique 124 alimenté en courant continu par la source 125 selon les indications figurant sur la figure 9.

Le thyristor 127 est protégé contre toutes surtensions par les deux condensateurs 152, 153 et par la résistance 154 connectés en parallèle au dit thyristor 127.

Le circuit électronique 124 comprend quatre modules indépendants : une commande de puissance H1, un oscillateur H2, un détecteur de signal H3 et un amplificateur microphonique H4, fictivement isolés sur la figure 9 par des périmètres pointillés. Les modules H2, H3, et H4 ne peuvent être alimentés en tension que si la résistance électrique régnant entre les électrodes 131 et 132, a atteint son niveau seuil, par exemple inférieure à 10⁴ ohms.

Le module H1, commande de puissance, intégrant la première paire d'électrodes 131 et 132 est avantageusement constitué par :
- deux transistors 155, 156 dont les gains en courant sont les plus élevés possibles, par exemple supérieurs à cent cinquante,
- un thyristor 127 qui accepte en régime permanent un courant de claquage supérieur à 3A, ceci étant spécifié pour une tension supérieure à 30V, de telle sorte que cet élément capital ne soit jamais mis en défaut, car, ainsi qu'il a été dit plus haut, ledit thyristor 127 commande la prise de distribution 126,
- cinq condensateurs 152, 153, 159, 157, 158, et cinq résistances 160, 162, 161, 163, 154 qui sont des éléments passifs n'ayant pas de valeurs critiques en dehors de leur haute fiabilité en toutes circonstances de température dans les conditions normales de fonctionnement.

Selon une réalisation préférée de l'invention les condensateurs 152 et 153 ainsi que la résistance 154 permettent de protéger le thyristor 127 de toutes surtensions intempestives, notamment lors des différentes mises sous tension du circuit 124.

Le module H2, oscillateur, est avantageusement constitué par un amplificateur opérationnel U4, deux diodes 164 et 165, deux condensateurs 166 et 167, et cinq résistances 168, 169, 170, 171, 172 de manière à alimenter en courant alternatif ledit capteur de pression 135. La valeur requise pour alimenter le capteur de pression 135, bien que non critique, nécessite une tension alternative de 2V crête à crête pour une fréquence de 400 Hz, ledit signal, généré par l'oscillateur H2, étant modéré en puissance par la résistance 173 du module H3.

Le module H4, amplificateur microphonique différentiel, est avantageusement constitué par deux amplificateurs opérationnels U1, U2, dix résistances 190, 191, 192, 193, 194, 195, 196, 197, 198, 199, quatre condensateurs 115, 116, 117, 118 de manière à détecter une tension alternative croissante proportionnelle à la pression à laquelle est soumis le capteur 135. Ledit module H4 produisant un gain différentiel considérable supérieur à 500, la résistance 194 permet un ajustement de ce gain dans le cas d'une autre application instrumentale.

Le module H3, détecteur de signal, est avantageusement constitué par un amplificateur opérationnel U3, deux diodes 119 et 120 dont les très faibles seuils de conduction sont propres à la détection de très faibles signaux, deux condensateurs 151 et 104, et cinq résistances 100, 101, 173, 102, 103 de manière à convertir la tension alternative amplifiée du dit capteur de pression 135 en une tension continue.

On décrit maintenant la logique de fonctionnement du contacteur en se référant plus particulièrement au diagramme représenté à la figure 10 sur lequel :
■ **Vcc** symbolise la tension fournie par la pile après fermeture du transistor 155.
■ **TPn** (TP1, TP2,...) représente la tension mesurable au point de contrôle correspondant.
■ **0** symbolise l'état initial non passant.
■ **1** symbolise l'état conducteur.

Lorsque le contacteur 121 n'est pas immergé, la résistance électrique Re est très élevée, voire infinie, le transistor 155 demeure à l'état 0, bloquant ainsi la mise sous tension de TP4 et par là même la mise sous tension de la prise de distribution de courant 126.

Lorsque le contacteur 121 est immergé à une profondeur suffisante dans le milieu aqueux prédéterminé, la résistance Re, régnant entre les électrodes 131 et 132, passe en dessous de la valeur seuil de 10⁴ ohms de telle sorte que les trois autres modules sont mis à la tension nominale de 3,6V (contrôlable en TP4).

Le capteur de pression 135 connecté en pont de mesure, alimenté en courant alternatif 400 Hz, généré par le module oscillateur H2, envoie son signal sur l'amplificateur différentiel à grand gain H4 (supérieur à 500). Cet amplificateur commande le détecteur à diodes H3 qui convertit la tension alternative amplifiée du capteur de pression 135 en une tension continue, cette tension étant analysée par le comparateur U3 qui passe à l'état actif, ceci ayant pour effet d'activer le transistor 156 puis le thyristor 127, fermant ainsi la prise de distribution 126.

A faible pression le pont de mesure (capteur 135) est quasi équilibré de telle sorte que la chaîne de détection H4-H3 n'analyse que des variations de tensions continues très faibles, en cet état de repos le comparateur U3 reste à un niveau 1 (3,6V contrôlable en TP3).

Lorsque le pont de mesure (capteur 135) est mis en pression, la chaîne de mesure H3-H4 détecte une tension alternative croissante (vérifiable en TP2) et lorsque le seuil de déclenchement du comparateur U3 prédéterminé par les résistances 194 et 195 est atteint, celui-ci bascule à l'état 0 (inférieur à 0,5V contrôlable en TP3), le transistor 156 et le thyristor 127 du module de puissance sont alors activés mettant ainsi la prise de distribution de courant 126 sous tension.

Le contacteur 121 selon l'invention présente ainsi de grandes possibilités de réglage des seuils de déclenchement :
i) par la sélection du gain en courant du transistor 155, il est possible de déterminer le type de milieu liquide susceptible de provoquer le fonctionnement du contacteur 121, rendant ainsi la distinction possible entre une immersion en eau de mer ou une immersion en eau douce.
ii) par le choix des résistances 194 et 195 il est possible de déterminer la profondeur minimale d'immersion susceptible de provoquer le fonctionnement du contacter 121.

L'invention concerne également l'utilisation des contacteurs selon l'invention en combinaison avec un dispositif pyrotechnique, et notamment un dispositif pyrotechnique destiné à gonfler des réservoirs gonflables, par branchement de la prise de distribution sur le dispositif pyrotechnique.

On a représenté à la figure 11 un contacteur 121, conforme au deuxième mode préféré de réalisation de l'invention, dont la prise de distribution 126 est branchée sur la prise 74 d'un perforateur pyrotechnique 75. La prise 74 est au minimum reliée au perforateur pyrotechnique 75 par deux fils conducteurs 76 et 77. Le perforateur pyrotechnique 75 est constitué par un corps cylindrique 78 traversé par un alésage axial de diamètre variable 79. A une extrémité, cet alésage forme une chambre de combustion contenant un chargement pyrotechnique 80 recouvert par une perle d'allumage 81 dans laquelle pénètrent les fils 76 et 77.

La chambre de combustion est fermée par un bouchon 82 et se prolonge par une tuyère 83 débouchant dans une chambre de travail 84 dans laquelle est logé un piston 85 étanche aux gaz et prolongé par une tige creuse 86 taillée en biseau. La chambre de travail 84 se termine par un orifice fileté 87 destiné à recevoir une cartouche de gaz fermée par un opercule se trouvant en regard de la tige 86. Un alésage radial 88 met en communication la partie basse de la chambre de travail 84 dans laquelle se déplace la tige 86 avec l'extérieur. C'est sur cet alésage que vient se brancher le tuyau de gonflage du réservoir gonflable, par exemple le tuyau du gilet gonflable.

Lorsqu'une personne ou un objet équipé d'un réservoir gonflable muni dans sa partie inférieure d'un tel dispositif vient à tomber à l'eau et y séjourne un certain temps, le contacteur 121 ferme le circuit électrique et le courant fourni par la pile 125 vient enflammer la perle d'allumage 81 qui vient à son tour allumer le chargement 80. Les gaz de combustion passent par la tuyère 83 et pénètrent dans la chambre 84 en mettant en mouvement le piston 85 dont la tige creuse 86 vient déchirer l'opercule qui ferme la cartouche de gaz. Le gaz s'échappant de la cartouche vient remplir la partie basse de la chambre 84 et par l'alésage 88 va gonfler le réservoir gonflable.

## Revendications

1. Contacteur électrique (21 ; 121) déclenchable par immersion dans un milieu liquide et comprenant un boîtier (22 ; 122) comportant un compartiment étanche aux liquides (23 ; 123) qui contient un circuit électronique (24 ; 124) interposé entre une source (25 ; 125) de courant électrique continu et une prise de distribution (26 ; 126) de courant, ledit circuit comprenant au moins une paire d'électrodes (31-32, 131-132) et un composant de connexion (27, 127) qui n'assure la connexion entre la source (25 ; 125) et la prise (26 ; 126) que si une tension suffisante lui est appliquée, le dit compartiment (23 ; 123) présentant une paroi de détection d'immersion (29 ; 129) avec une face externe (30 ; 130) qui est en contact direct avec le liquide dans lequel est immergé le contacteur (21 ; 121), caractérisé en ce que :
**i)** les extrémités libres de ladite paire d'électrodes sont situées sur la face externe (30 ; 130) de la paroi d'immersion (29 ; 129), lesdites électrodes constituant ainsi une résistance variable (R₃ ; Re) en fonction de la nature du milieu se trouvant au contact de la paroi,
**ii)** ledit circuit électronique (24 ; 124) comporte une seconde paire d'électrodes (33-34 ; 133-134) dont les extrémités libres sont reliées à un élément (35 ; 135) sensible à la pression qui lui est appliquée et dont au moins une partie est située sur la face externe (30 ; 130) de la dite paroi d'immersion (29 ; 129) de manière à rendre lesdites électrodes sensibles à la pression du milieu se trouvant au contact de la dite paroi,
**iii)** ladite paroi de détection d'immersion (29 ; 129) comporte une ouverture (47 ; 147) fermée par une membrane (48 ; 148) microporeuse perméable aux gaz et imperméable au dit milieu liquide,
**iv)** ledit circuit électronique (24 ; 124) ne fournit au dit composant de connexion (27 ; 127) la tension suffisante que si chaque paire d'électrodes a identifié un franchissement de seuil prédéterminé pour ses paramètres de fonctionnement.

2. Contacteur selon la revendication 1 caractérisé en ce que le dit composant de connexion (27 ; 127) est choisi dans le groupe constitué par les semi-conducteurs et les relais.

3. Contacteur selon la revendication 1 caractérisé en ce que la dite membrane microporeuse (48 ; 148) est choisie dans le groupe constitué par les membranes hydrophobes et les membranes oléophobes.

4. Contacteur selon la revendication 3 caractérisé en ce que la dite membrane (48 ; 148) comporte au moins une couche de matière fibreuse en polytétrafluoréthylène expansé.

5. Contacteur selon la revendication 1 caractérisé en ce que le dit boîtier (22 ; 122) comporte un logement étanche (28 ; 128) pour la source de courant continu (25 ; 125).

6. Contacteur selon la revendication 1 caractérisé en ce que la dite paroi de détection d'immersion (29 ; 129) est protégée par un capot extérieur (49 ; 149) muni d'ouvertures (50 ; 150) permettant à un liquide de venir au contact de la dite paroi.

7. Contacteur selon la revendication 2 caractérisé en ce que :
- les extrémités libres de la seconde paire d'électrodes (33-34) sont reliées à une résistance de détection de force (35) disposée sur la face externe (30) de ladite paroi d'immersion (29) de manière à constituer ainsi une résistance variable (R₄) en fonction de la pression du milieu se trouvant au contact de ladite paroi,
- et en ce que ledit circuit électronique (24) ne fournit au dit composant de connexion (27) la tension suffisante que si chacune des deux résistances variables (R₃, R₄) devient inférieure à une résistance seuil propre prédéterminée.

8. Contacteur selon la revendication 7 caractérisé en ce que le dit composant de connexion (27) est un transistor.

9. Contacteur selon la revendication 7 caractérisé en ce que le dit circuit électronique (24) comprend deux ponts diviseurs potentiométriques indépendants (L₁, L₂) connectés au dit composant de connexion (27) et comportant chacun un comparateur d'entrée et un comparateur de sortie séparés par une diode, chaque pont contenant l'une des deux résistances variables (R3, R4) associée à sa résistance seuil (4.1 + 4.1', 4.2. + 4.2').

10. Contacteur selon la revendication 9 caractérisé en ce que chaque pont diviseur est constitué par un double amplificateur opérationnel de puissance.

11. Contacteur selon la revendication 9 caractérisé en ce que les dits ponts diviseurs (L₁, L₂) sont branchés sur un intégrateur (71) qui ne débloque les comparateurs de sortie (53,54) que si les deux résistances variables (R₃,R₄) sont tombées en dessous de leur valeur seuil pendant un laps de temps prédéterminé.

12. Contacteur selon la revendication 11 caractérisé en ce que le dit intégrateur (71) est constitué par une résistance (72) et par un condensateur (73).

13. Contacteur selon la revendication 7 caractérisé en ce que la dite résistance de force (35) comporte un volume libre intérieur (40) qui communique avec l'intérieur du compartiment étanche (23).

14. Contacteur selon la revendication 2 caractérisé en ce que :
- les extrémités libres de la seconde paire d'électrodes (133-134) sont reliées à un capteur de pression (135) dont la partie sensible est située sur la face externe (130) de la paroi de détection d'immersion (129) et qui est principalement constitué par deux ponts de Wheatstone branchés sur ledit circuit électronique (124) et modulables en fonction de la pression exercée sur ladite partie sensible de manière à générer entre lesdites électrodes une tension (Tp) variable en fonction de la pression du milieu se trouvant au contact de ladite paroi,
- et en ce que ledit circuit électronique (124) ne fournit au dit composant de connexion (127) la tension suffisante que si la première paire d'électrodes (131-132) a identifié une résistance électrique (Re) inférieure à un seuil prédéterminé et si la seconde paire d'électrodes (133-134) a identifié une tension Tp supérieure à un seuil prédéterminé.

15. Contacteur selon la revendication 14 caractérisé en ce que le composant de connexion (127) est un thyristor.

16. Contacteur selon la revendication 15 caractérisé en ce que le circuit électronique (124) comprend quatre modules distincts : une commande de puissance (H1), un oscillateur (H2), un détecteur de signal (H3) et un amplificateur microphonique (H4), les modules oscillateur, détecteur de signal et amplificateur microphonique (H2, H3 et H4) ne pouvant être alimentés en tension que si la résistance électrique régnant entre la première paire d'électrodes (131 - 132) a atteint son niveau seuil.

17. Contacteur selon la revendication 16 caractérisé en ce que le module de commande puissance (H1) intégrant la première paire d'électrodes (131 et 132) est constitué par : deux transistors (155, 156), le thyristor (127), cinq condensateurs (152, 153, 159, 157, 158) et cinq résistances (160, 162, 161, 163, 154).

18. Contacteur selon la revendication 17 caractérisé en ce que le thyristor (127) est protégé contre tout surtensions par deux condensateurs (152, 153) et une résistance (154) connectés au dit thyristor (127).

19. Contacteur selon la revendication 16 caractérisé en ce que le module oscillateur (H2) est constitué par un amplificateur opérationnel (U4), deux diodes (164, 165), deux condensateurs (167, 166) et cinq résistances (168, 169, 170, 171, 172) de manière à alimenter en courant alternatif ledit capteur de pression (135).

20. Contacteur selon la revendication 16 caractérisé en ce que le module détecteur de signal (H3) est constitué par un amplificateur opérationnel (U3) , deux diodes (119, 120), deux condensateurs (151, 104), et cinq résistances (100, 101, 173, 102, 103) de manière à convertir la tension alternative amplifiée du dit capteur de pression (135) en une tension continue.

21. Contacteur selon la revendication 16 caractérisé en ce que le module amplificateur microphonique différentiel (H4) est constitué par deux amplificateur opérationnels (U1, U2), dix résistances (190, 191, 192, 193, 194, 195, 196, 197, 198, 199), quatre condensateurs (115, 116, 117, 118) de manière à amplifier la tension transmise par le capteur de pression (135).

22. Contacteur selon la revendication 14 caractérisé en ce que ledit capteur de pression (135) comporte un volume libre intérieur (140) qui communique avec l'intérieur du compartiment étanche (123).

23. Utilisation d'un contacteur selon l'une quelconque des revendications précédentes, caractérisée en ce que la prise de distribution de courant électrique (26, 126) est branchée sur un dispositif pyrotechnique.

24. Utilisation selon la revendication 23 caractérisé en ce que le dispositif pyrotechnique est un perforateur pyrotechnique (75) couplé à une cartouche de gaz sous pression.

25. Utilisation selon la revendication 23 caractérisé en ce que le dispositif pyrotechnique est un générateur pyrotechnique de gaz.

## Patentansprüche

1. Elektrischer Schalter (21; 121), der durch Eintauchen in ein flüssiges Milieu ausgelöst werden kann und ein Gehäuse (22; 122) aufweist, das ein Flüssigkeiten gegenüber dichtes Abteil (23; 123) besitzt, das einen elektronischen Schaltkreis (24; 124) enthält, der zwischen eine Gleichstromquelle (25; 125) und einen Stromverteileranschluß (26; 126) eingefügt ist, wobei der Schaltkreis mindestens ein Paar von Elektroden (31-32; 131-132) und ein Verbindungsbauteil (27; 127) aufweist, das die Verbindung zwischen der Quelle (25; 125) und dem Anschluß (26; 126) nur dann herstellt, wenn eine ausreichende Spannung an diesem Bauteil liegt, wobei das Abteil (23; 123) eine Wand zur Erkennung des Eintauchens (29; 129) mit einer Außenseite (30; 130) aufweist, die in direktem Kontakt mit der Flüssigkeit steht, in die der Schalter (21; 121) eingetaucht ist, dadurch gekennzeichnet, daß:
i) die freien Enden des Paars von Elektroden sich auf der Außenseite (30; 130) der Eintauchwand (29; 129) befinden, wobei die Elektroden somit einen Widerstand (R3; Re) bilden, der in Abhängigkeit von der Art des Milieus variabel ist, das mit dieser Wand in Kontakt steht,
ii) der elektronische Schaltkreis (24; 124) ein zweites Paar von Elektroden (33-34; 133-134) aufweist, deren freie Enden mit einem Element (35; 135) verbunden sind, das für den auf es angewandten Druck empfindlich ist und von dem mindestens ein Teil sich auf der Außenseite (30; 130) der Eintauchwand (29; 129) befindet, um die Elektroden für den Druck des Milieus empfindlich zu machen, das mit dieser Wand in Kontakt steht,
iii) die Wand zur Erkennung des Eintauchens (29; 129) eine Öffnung (47; 147) aufweist, die von einer für Gase durchlässigen und für das flüssige Milieu undurchlässigen, mikroporösen Membran (48; 148) verschlossen wird,
iv) der elektronische Schaltkreis (24; 124) dem Verbindungsbauteil (27; 127) nur dann die ausreichende Spannung liefert, wenn jedes Elektrodenpaar eine vorbestimmte Schwellenüberschreitung seiner Betriebsparameter identifiziert hat.

2. Schalter nach Anspruch 1, dadurch gekennzeichnet, daß das Verbindungsbauteil (27; 127) aus der Gruppe ausgewählt wird, die aus den Halbleitern und den Relais besteht.

3. Schalter nach Anspruch 1, dadurch gekennzeichnet, daß die mikroporöse Membran (48; 148) aus der Gruppe ausgewählt wird, die aus den wasserabweisenden und ölabweisenden Membranen besteht.

4. Schalter nach Anspruch 3, dadurch gekennzeichnet, daß diese Membran (48; 148) mindestens eine Schicht eines Fasermaterials aus expandiertem Polytetrafluorethylen enthält.

5. Schalter nach Anspruch 1, dadurch gekennzeichnet, daß das Gehäuse (22; 122) einen dichten Raum (28; 128) für die Gleichstromquelle (25; 125) aufweist.

6. Schalter nach Anspruch 1, dadurch gekennzeichnet, daß die Wand zur Erkennung des Eintauchens (29; 129) von einer äußeren Schutzhaube (49; 149) geschützt wird, die Öffnungen (50; 150) aufweist, welche es einer Flüssigkeit erlauben, mit dieser Wand in Kontakt zu gelangen.

7. Schalter nach Anspruch 2, dadurch gekennzeichnet, daß
- die freien Enden des zweiten Elektrodenpaars (33-34) mit einem Krafterfassungswiderstand (35) verbunden sind, der auf der Außenseite (30) der Eintauchwand (29) angeordnet ist, um so einen Widerstand (R4) zu bilden, der in Abhängigkeit vom Druck des mit dieser Wand in Kontakt stehenden Milieus variabel ist,
- und daß der elektronische Schaltkreis (24) dem Verbindungsbauteil (27) nur dann die ausreichende Spannung liefert, wenn der Wert jedes der beiden variablen Widerstände (R3, R4) kleiner wird als ein eigener vorbestimmter Schwellwiderstand.

8. Schalter nach Anspruch 7, dadurch gekennzeichnet, daß das Verbindungsbauteil (27) ein Transistor ist.

9. Schalter nach Anspruch 7, dadurch gekennzeichnet, daß der elektronische Schaltkreis zwei unabhängige Potentiometer-Teilerbrücken (L1, L2) aufweist, die mit dem Verbindungsbauteil (27) verbunden sind und je einen Eingangskomparator und einen Ausgangskomparator aufweisen, die durch eine Diode getrennt sind, wobei jede Brücke einen der beiden variablen Widerstände (R3, R4) enthält, der seinem Schwellwiderstand (4.1 + 4.1', 4.2 + 4.2') zugeordnet ist.

10. Schalter nach Anspruch 9, dadurch gekennzeichnet, daß jede Teilerbrücke aus einem doppelten Leistungs-Operationsverstärker besteht.

11. Schalter nach Anspruch 9, dadurch gekennzeichnet, daß die beiden Teilerbrücken (L1, L2) an einen Integrator (71) angeschlossen sind, der die Ausgangskomparatoren (53, 54) nur dann umschaltet, wenn die Werte der beiden variablen Widerstände (R3, R4) während eines vorbestimmten Zeitraums unter ihren Schwellwert gefallen sind.

12. Schalter nach Anspruch 11, dadurch gekennzeichnet, daß der Integrator (71) aus einem Widerstand (72) und einem Kondensator (73) besteht.

13. Schalter nach Anspruch 7, dadurch gekennzeichnet, daß der Kraftwiderstand (35) ein freies inneres Volumen (40) aufweist, das mit dem Inneren des dichten Abteils (23) in Verbindung steht.

14. Schalter nach Anspruch 2, dadurch gekennzeichnet, daß
- die freien Enden des zweiten Elektrodenpaars (133-134) mit einer Druckmeßsonde (135) verbunden sind, deren empfindlicher Bereich sich auf der Außenseite (130) der Wand zur Erkennung des Eintauchens (129) befindet und die hauptsächlich aus zwei Wheatstone-Brücken besteht, die an den elektronischen Schaltkreis (124) angeschlossen sind und in Abhängigkeit von dem Druck modulierbar sind, der auf den empfindlichen Bereich ausgeübt wird, um so zwischen den Elektroden eine Spannung (Tp) zu erzeugen, die in Abhängigkeit vom Druck des Milieus variabel ist, das sich mit dieser Wand in Kontakt befindet,
- und daß dieser elektronische Schaltkreis (124) nur dann dem Verbindungsbauteil (127) die ausreichende Spannung liefert, wenn das erste Elektrodenpaar (131-132) einen elektrischen Widerstandswert (Re) identifiziert hat, der unter einem vorbestimmten Schwellwert liegt, und wenn das zweite Elektrodenpaar (133-134) eine Spannung Tp identifiziert hat, die höher ist als ein vorbestimmter Schwellwert.

15. Schalter nach Anspruch 14, dadurch gekennzeichnet, daß das Verbindungsbauteil (127) ein Thyristor ist.

16. Schalter nach Anspruch 15, dadurch gekennzeichnet, daß der elektronische Schaltkreis (124) vier unterschiedliche Module aufweist: eine Leistungssteuerung (Hl), einen Oszillator (H2), einen Signaldetektor (H3) und einen Mikrophonverstärker (H4); wobei die Module Oszillator, Signaldetektor und Mikrophonverstärker (H2, H3 und H4) nur dann mit Spannung gespeist werden können, wenn der zwischen dem ersten Elektrodenpaar (131-132) herrschende elektrische Widerstand seinen Schwellwert erreicht hat.

17. Schalter nach Anspruch 16, dadurch gekennzeichnet, daß der das erste Paar von Elektroden (131 und 132) enthaltende Leistungssteuerungsmodul (H1) besteht aus: zwei Transistoren (155, 156), dem Thyristor (127), fünf Kondensatoren (152, 153, 159, 157, 158) und fünf Widerständen (160, 162, 161, 163, 154).

18. Schalter nach Anspruch 17, dadurch gekennzeichnet, daß der Thyristor (127) durch zwei Kondensatoren (152, 154) und einen Widerstand (154), die mit dem Thyristor (127) verbunden sind, vor allen Überspannungen geschützt ist.

19. Schalter nach Anspruch 16, dadurch gekennzeichnet, daß der Oszillatormodul (H2) aus einem Operationsverstärker (U4), zwei Dioden (164, 165), zwei Kondensatoren (167, 166) und fünf Widerständen (168, 169, 170, 171, 172) besteht, um die Druckmeßsonde (135) mit Wechselstrom zu versorgen.

20. Schalter nach Anspruch 16, dadurch gekennzeichnet, daß der Signaldetektor-Modul (H3) aus einem Operationsverstärker (U3), zwei Dioden (119, 120), zwei Kondensatoren (151, 104) und fünf Widerständen (100, 101, 173, 102, 103) besteht, um die verstärkte Wechselspannung der Druckmeßsonde (135) in eine Gleichspannung umzuwandeln.

21. Schalter nach Anspruch 16, dadurch gekennzeichnet, daß der Modul des differentiellen Mikrophonverstärkers (H4) aus zwei Operationsverstärkern (U1, U2), zehn Widerständen (190, 191, 192, 193, 194, 195, 196, 197, 198, 199), vier Kondensatoren (115, 116, 117, 118) besteht, um die von der Druckmeßsonde (135) übertragene Spannung zu verstärken.

22. Schalter nach Anspruch 14, dadurch gekennzeichnet, daß die Druckmeßsonde (135) ein freies inneres Volumen (140) aufweist, das mit dem Inneren des dichten Abteils (123) in Verbindung steht.

23. Verwendung eines Schalters nach einem beliebigen der vorhergehenden Ansprüche, dadurch gekennzeichnet, daß der Stromverteileranschluß (26, 126) an eine pyrotechnische Vorrichtung angeschlossen ist.

24. Verwendung nach Anspruch 23, dadurch gekennzeichnet, daß die pyrotechnische Vorrichtung eine pyrotechnische Perforiervorrichtung (75) ist, die an eine Druckgas-Patrone gekoppelt ist.

25. Verwendung nach Anspruch 23, dadurch gekennzeichnet, daß die pyrotechnische Vorrichtung ein pyrotechnischer Gasgenerator ist.

## Claims

1. Electrical switch (21; 121) able to be triggered by immersion in a liquid medium and comprising a case (22; 122) containing a compartment (23; 123) sealed against liquids, which contains an electronic circuit (24; 124) interposed between a DC source (25; 125) and a current distribution outlet (26; 126), said circuit including at least one pair of electrodes (31-32, 131-132) and a coupling component (27, 127) which provides the connection between the source (25; 125) and the outlet (26; 126) only if an adequate voltage is applied to it, said compartment (23; 123) having an immersion detection wall (29; 129) with an external face (30; 130) which is in direct contact with the liquid in which the switch (21; 121) is immersed, characterised in that:
i) the free ends of said pair of electrodes are located on the external face (30; 130) of the immersion wall (29; 129), said electrodes thus forming a variable resistor (R₃; Rₑ) which varies in relation to the nature of the medium in contact with the wall,
ii) said electronic circuit (24; 124) contains a second pair of electrodes (33-34; 133-134), the free ends of which are connected to an element (35; 135) which is sensitive to the pressure that is applied to it, and at least one part of which is located on the external face (30; 130) of said immersion wall (29; 129) so as to render said electrodes sensitive to the pressure of the medium which is in contact with said wall,
iii) said immersion detection wall (29; 129) contains an opening (47; 147) closed by a microporous membrane (48; 148) that is permeable to gas and impermeable to said liquid medium,
iv) said electronic circuit (24; 124) supplies the adequate voltage to said coupling component (27; 127) only if each pair of electrodes has identified a predetermined out-of-limits condition for its operating parameters.

2. Switch according to Claim 1, characterised in that said coupling component (27; 127) is selected from a group comprised of semiconductors and relays.

3. Switch according to Claim 1, characterised in that said microporous membrane (48; 148) is selected from a group comprised of hydrophobic and oleophobic membranes.

4. Switch according to Claim 3, characterised in that said membrane (48; 148) contains at least one layer of fibrous material made of expanded polytetrafluorethylene.

5. Switch according to Claim 1, characterised in that said case (22; 122) contains a sealed housing (28; 128) for the DC source (25; 125).

6. Switch according to Claim 1, characterised in that said immersion detection wall (29; 129) is protected by an external cover (49; 149) fitted with openings (50; 150) allowing a liquid to come into contact with said wall.

7. Switch according to Claim 2, characterised in that :
- the free ends of the second pair of electrodes (33-34) are connected to a force detection resistance (35) placed on the external face (30) of said immersion wall (29) thus forming a variable resistor (R₄) which varies in relation to the pressure of the medium in contact with said wall,
- and in that said electronic circuit (24) supplies the adequate voltage to said coupling component (27) only if the value of each of the two variable resistors (R₃, R₄) falls below an actual predetermined threshold resistance.

8. Switch according to Claim 7, characterised in that said coupling component (27) is a transistor.

9. Switch according to Claim 7, characterised in that said electronic circuit (24) contains two independent potentiometric divider bridges (L₁, L₂) connected to said coupling component (27), each containing an input comparator and an output comparator isolated by a diode, each bridge containing one of the two variable resistors (R3, R4) connected to its threshold resistance (4.1 + 4.1', 4.2 + 4.2').

10. Switch according to Claim 9, characterised in that each divider bridge is comprised of a dual power operational amplifier.

11. Switch according to Claim 9, characterised in that said divider bridges (L₁, L₂) are connected to an integrator (71) which re-enables the output comparators (53, 54) only if the values of the two variable resistors (R3, R4) have fallen below their threshold value during a predetermined time period.

12. Switch according to Claim 11, characterised in that said integrator (71) is comprised of a resistor (72) and a capacitor (73).

13. Switch according to Claim 7, characterised in that said force resistance (35) contains a free internal volume (40) which communicates with the interior of the sealed compartment (23).

14. Switch according to Claim 2, characterised in that :
- the free ends of the second pair of electrodes (133-134) are connected to a pressure sensor (135) the sensitive part of which is located on the external face (130) of the immersion detection wall (129) and which substantially comprises two Wheatstone bridges connected to said electronic circuit (124) and which are capable of being modulated in relation to the pressure exerted on said sensitive part so as to generate between said electrodes a voltage (Tp) which varies in relation to the pressure of the medium in contact with said wall,
- and in that said electronic circuit (124) supplies the adequate voltage to said coupling component (127) only if the first pair of electrodes (131-132) has identified an electrical resistance (Re) which is below a predetermined threshold, and if the second pair of electrodes (133-134) has identified a voltage Tp which is above a predetermined threshold.

15. Switch according to Claim 14, characterised in that the coupling component (127) is a thyristor.

16. Switch according to Claim 15, characterised in that the electronic circuit (124) contains four separate modules: a power control module (H1), an oscillator module (H2), a signal detection module (H3) and a microphonic amplifier module (H4), the oscillator, signal detection and microphonic amplifier modules (H2, H3 and H4) being able to be supplied with voltage only if the electrical resistance prevailing between the first pair of electrodes (131-132) has reached its threshold level.

17. Switch according to Claim 16, characterised in that the power control module (H1) incorporating the first pair of electrodes (131 and 132) is comprised of: two transistors (155, 156), the thyristor (127), five capacitors (152, 153, 159, 157, 158) and five resistors (160, 162, 161, 163, 154).

18. Switch according to Claim 17, characterised in that the thyristor (127) is protected against any voltage surges by two capacitors (152, 153) and one resistor (154) connected to said thyristor (127).

19. Switch according to Claim 16, characterised in that the oscillator module (H2) is comprised of an operational amplifier (U4), two diodes (164, 165), two capacitors (167, 166) and five resistors (168, 169, 170, 171, 172), so as to supply said pressure sensor (135) with alternating current.

20. Switch according to Claim 16, characterised in that the signal detection module (H3) is comprised of an operational amplifier (U3), two diodes (119, 120), two capacitors (151, 104), and five resistors (100, 101, 173, 102, 103), so as to convert the amplified AC voltage from said pressure sensor (135) into a DC voltage.

21. Switch according to Claim 16, characterised in that the differential microphonic amplifier module (H4) is comprised of two operational amplifiers (U1, U2), ten resistors (190, 191, 192, 193, 194, 195, 196, 197, 198, 199), four capacitors (115, 116, 117, 118), so as to amplify the voltage transmitted by the pressure sensor (135).

22. Switch according to Claim 14, characterised in that ; said pressure sensor (135) contains a free internal volume (140) which communicates with the interior of the sealed compartment (123).

23. Application of a switch according to any one of the preceding Claims, characterised in that the electric current distribution outlet (26, 126) is connected to a pyrotechnic device.

24. Application according to Claim 23, characterised in that the pyrotechnic device is a pyrotechnic perforator (75) coupled to a pressurised gas cartridge.

25. Application according to Claim 23, characterised in that the pyrotechnic device is a pyrotechnic gas generator.
